# EUROPÄISCHE PATENTSCHRIFT

(11) **EP 1 163 959 B1**
(45) Veröffentlichungstag und Bekanntmachung des Hinweises auf die Patenterteilung: **26.04.2006**
(21) Anmeldenummer: 01113366.7
(22) Anmeldetag: 01.06.2001
(51) Int. Cl.: B08B 9/049, B05B 3/06, B08B 9/04

(54) **Düsenartiges Arbeitswerkzeug zum Reinigen von Rohren**
Nozzle type working tool for cleaning pipes
Outil de travail à buse pour nettoyer des tuyaux

(30) Priorität: 17.06.2000 DE 10029920
(43) Veröffentlichungstag der Anmeldung: 19.12.2001
(73) Patentinhaber: Horst Götz GmbH & Co., 45481 Mülheim an der Ruhr (DE)
(72) Erfinder: Wiesenthal, Kuno, 40478 Mülheim/Ruhr (DE)
(74) Vertreter: Sparing Röhl Henseler Patentanwälte European Patent Attorneys

(56) Entgegenhaltungen:
- DE-C- 3 412 319
- US-A- 4 216 910

## Beschreibung

Die Erfindung betrifft ein düsenartiges Arbeitswerkzeug zum Reinigen von Rohren nach dem Oberbegriff des Anspruchs 1.

Ein derartiges Arbeitswerkzeug ist aus DE 34 12 319 C1 bekannt, das einen an eine Hochdruckwasserquelle anschließbaren Ständer aufweist, der eine zentrale Bohrung und einen sich axial erstreckenden, verjüngten Zapfen aufweist, auf dem ein Läufer mit Austrittsdüsenbohrungen für Hochdruckwasserstrahlen drehbar angeordnet ist, die über von der zentralen Bohrung ausgehende Radialbohrungen mit Hochdruckwasser versorgt sind. Hierbei stützt sich der Läufer auf der zugewandten Stirnseite des Ständers ab und wird auf dem Zapfen über einen Stift gehalten. Für sehr hohe Drücke des Arbeitsmittels Wasser ist dieses Arbeitswerkzeug jedoch nicht geeignet, da einerseits die Pumpen für derart hohe Drücke nur geringe Förderleistungen von beispielsweise 20 l/min bei 2000 bar liefern und andererseits Wasser durch den Spalt zwischen Läufer und Ständer austritt, wobei sich der Spalt durch Verschleiß bei derart hohen Drücken schnell vergrößert und zu vermehrtem Wasseraustritt führt, so daß die Menge an nutzbarem Arbeitsmittel schnell zu gering wird.

Aufgabe der Erfindung ist es, ein Arbeitswerkzeug nach dem Oberbegriff des Anspruchs 1 zu schaffen, das eine stark erhöhte Standzeit selbst bei sehr hohen Drücken im Bereich von etwa 2000 bar aufweist.

Diese Aufgabe wird entsprechend dem kennzeichnenden Teil des Anspruchs 1 gelöst.

Dadurch, daß der Läufer zwischen dem Ständer und einer von letzterem getragenen Stellmutter mit gegenüber Ständer und Stellmutter reduziertem Durchmesser und vorbestimmten Spaltmaß angeordnet ist, während die Stellmutter mit einer damit durch Erwärmung lösbar verklebten Kontermutter gesichert ist, kann einerseits eine stabile, sich selbst bei extrem hohen Druck nicht verändernde Konfiguration hergestellt, andererseits aber bei auftretendem Verschleiß durch Lösen der Verklebung zwischen der Stellmutter und der Kontermutter das Spaltmaß erneut etwa mittels einer Ventillehre eingestellt werden, wobei zudem der Läufer geschützt angeordnet ist. Insgesamt kann dadurch die Standzeit des Arbeitswerkzeugs trotz einfacher Konstruktion bei einem geringem Wasserverbrauch, der dem geringen Wasserangebot bei sehr hohen Wasserdrücken entspricht, beträchtlich erhöht werden. Das vorbestimmte Spaltmaß ist hierbei so gewählt, daß der belassene Spalt als Wasserbremse dient, d.h. daß hier möglichst nur so viel Wasser austreten soll, daß zwar ein schmierender Wasserfilm zwischen dem Läufer und den benachbarten Teilen aufrecht erhalten wird, aber ansonsten möglichst wenig Wasser, das bei sehr hohen Wasserdrücken in nur relativ geringen Mengen zur Verfügung steht, - nutzlos - austritt.

Weitere Ausgestaltungen der Erfindung sind der nachfolgenden Beschreibung und den Unteransprüchen zu entnehmen.

Die Erfindung wird nachstehend anhand von in den beigefügten Abbildungen dargestellten Ausführungsbeispielen näher erläutert.

Fig. 1 zeigt eine Seitenansicht eines düsenartigen Arbeitswerkzeugs zum Reinigen von Rohren oder Behältern.

Fig. 2 zeigt das Arbeitswerkzeug von Fig. 1 im axialen Schnitt.

Fig. 3 und 4 zeigen jeweils einen axialen Schnitt einer weiteren Ausführungsform des Arbeitswerkzeugs.

Das in Fig. 1, 2 dargestellte Arbeitswerkzeug umfaßt einen über ein Anschlußgewinde 1 an eine Hochdruckwasserquelle anschließbaren Ständer 2, der eine zentrale Bohrung 3 und einen sich axial erstreckenden, verjüngten Zapfen 4 aufweist, so daß der Ständer 2 benachbart zum Fuß des Zapfens 4 eine Schulter 5 besitzt. Die Bohrung 3 erstreckt sich bis in den Zapfen 4. Im Endbereich der Bohrung 3 im Zapfen 4 münden Radialbohrungen 6 in der Bohrung 3, wobei die Radialbohrungen 6 vorzugsweise als eine durchgehende Bohrung ausgeführt sind. Der Zapfen 4 trägt einen Gewindeendabschnitt 7 mit einem gegenüber dem Zapfen 4 etwas verminderten Durchmesser.

Ein Läufer 8 umgibt den Zapfen 4 und ist etwas länger, beispielsweise um 1/2 mm länger als der Zapfen 4 ohne dessen Gewindeendabschnitt 7. Der Läufer 8 besitzt (gegebenenfalls ebenso wie der Zapfen 4) in dem Bereich benachbart zu den Radialbohrungen 6 eine Ausdrehung 9 zur Bildung eines Ringraums, in den gestufte Bohrungen 10 münden, die schräg in bezug auf die Radialrichtung etwas, beispielsweise um 10°, angestellt sind und jeweils einen Düseneinsatz 11 aufnehmen, der mit einer Austrittsdüsenbohrung versehen ist. Die Anstellung der Bohrungen 10 und damit der Austrittsdüsenbohrungen ist dabei so gewählt, daß dem Läufer 8 eine Drehbewegung gegenüber dem Zapfen 4 des Ständers 2 bei Hochdruckwasserbeaufschlagung verliehen wird. Außerdem können die Bohrungen 10 um einen kleineren Winkel von beispielsweise 10° nach hinten zum Ständer 2 angestellt sein.

Der Gewindeendabschnitt 7 trägt eine Stellmutter 12 und eine als Kappe ausgebildete Kontermutter 13. Über die Stellmutter 12 wird das Spaltmaß für den Läufer 8 beispielsweise auf 1/100 mm eingestellt, wonach die Stellmutter 12 mit der Kontermutter 13 gekontert und außerdem über einen Gewindesicherungskleber, etwa ein Epoxydharz, verklebt wird.

Wird das Spaltmaß infolge Verschleiß zu groß, kann die Verklebung zwischen Stellmutter 12 und Kontermutter 13 durch Erwärmen auf beispielsweise etwa 140°C wieder gelöst werden, um dann das Spaltmaß etwa mittels einer entsprechenden Lehre erneut einzustellen und die Stellmutter 12 wieder mit der Kontermutter 13 zu verkleben.

Der Läufer 8 ist im Durchmesser in bezug auf den Ständer 2 und die Stellmutter 12 zurückversetzt und damit geschützt hierzwischen angeordnet, d.h. die Stellmutter 12 - und die Kontermutter 13- bilden eine frontseitige, geschlossene und starre Schutzkappe für den Läufer 8 und der Ständer 2 einen rückseitigen Schutz für den Läufer 8, wobei keine Wasserstrahlen frontseitig in Axialrichtung des Arbeitswerkzeugs abgegeben werden.

Bei der in Fig. 3 dargestellten Ausführungsform ist zur Erhöhung der Verschleißfestigkeit zwischen Läufer 8 und Zapfen 4 eine gehärtete Laufbuchse 15 vorgesehen, wobei der ungehärtete Zapfen 4 von hinten in die Laufbuchse 15 einsteckbar ist.

Bei der in Fig. 4 dargestellten Ausführungsform ist der Zapfen 4 getrennt vom Ständer 2 und am rückwärtigen Ende mit einem Flansch versehen ausgebildet und lose von hinten in die entsprechende Bohrung des Ständers 2 und in den Läufer 8 bzw. die Laufbuchse 15 einsteckbar.

Die in den Fig. 3 und 4 dargestellten Ausführungsformen weisen eine erhöhte Reparaturfreundlichkeit auf.

Außerdem ist es zweckmäßig, am Außenumfang des Zapfens 4 bzw. der Laufbuchse 15 zueinander beabstandete, ringförmige Eindrehungen 14 vorzusehen, die zum Bremsen des Hochdruckwassers dienen, das sich entlang des Zapfen bewegt.

Bei dem beschriebenen Arbeitswerkzeug erfolgt kein stirnseitiger Wasseraustritt, vielmehr ist der Läufer 8 zwischen dem Ständer 2 und der Stellmutter 12 mit vorbestimmtem Spaltmaß und im Durchmesser zurückversetzt angeordnet, wobei die Düsenanordnung des Läufers 8 seine Drehung und einen Vorschub des Arbeitswerkzeugs bewirken, während durch das vorbestimmte Spaltmaß und die durch die insbesondere vorgesehenen Eindrehungen 14 am Zapfen 4 bewirkte Bremsung des Wasserdurchtritts den Wasserverlust infolge der vorhandenen Spalte stark einschränkt, so daß die bei den hohen Drücken lieferbaren, geringen Wassermengen optimal genutzt werden können. Außerdem läßt sich, da durch entsprechende Anstellung der Austrittsdüsenbohrungen ein Vorschub und kein Rückschub gesichert wird, ein Hochdruckschlauch verwenden, an dem das Arbeitswerkzeug montiert in Rohre von Wärmetauschern od.dgl. einführbar ist.

## Patentansprüche

1. Düsenartiges Arbeitswerkzeug zum Reinigen von Rohren mit einem an eine Hochdruckwasserquelle anschließbaren Ständer (2), der einen sich axial erstreckenden, verjüngten Zapfen (4) und eine zentrale, in dem Zapfen (4) endende Bohrung (3) aufweist, wobei auf dem Zapfen (4) ein Läufer (8) mit Austrittsdüsenbohrungen für den Läufer (8) zur Drehung antreibenden Hochdruckwasserstrahlen drehbar angeordnet ist, die über von der zentralen Bohrung (3) ausgehende Radialbohrungen (6) mit Hochdruckwasser versorgt sind, und wobei der Zapfen (4) mit einem Gewindeendabschnitt (7) versehen ist, der eine Stellmutter (12) und eine Kontermutter (13) trägt, die miteinander verklebt sind, **dadurch gekennzeichnet, daß** zwischen dem Läufer (8) und der Stellmutter (12) ein vorbestimmtes Spaltmaß eingestellt und der Läufer (8) bezüglich des Ständers (2) und der Stellmutter (12) im Durchmesser zurückversetzt ist.

2. Arbeitswerkzeug nach Anspruch 1, **dadurch gekennzeichnet, daß** der Zapfen (4) ohne Gewindeendabschnitt (7) etwas kürzer als der Läufer (8) ist.

3. Arbeitswerkzeug nach Anspruch 1 oder 2, **dadurch gekennzeichnet, daß** das Spaltmaß auf 1/100 mm eingestellt ist.

4. Arbeitswerkzeug nach einem der Ansprüche 1 bis 3, **dadurch gekennzeichnet, daß** der Zapfen (4) von einer Laufbuchse (15) für den Läufer (8) umgeben ist, in die der Zapfen von der Ständerseite her lose einsteckbar ist.

5. Arbeitswerkzeug nach einem der Ansprüche 1 bis 4, **dadurch gekennzeichnet, daß** der Zapfen (4) als getrenntes Teil bezüglich des Ständers (2) ausgebildet und in diesen von dessen Rückseite her lose einsteckbar ist.

6. Arbeitswerkzeug nach einem der Ansprüche 1 bis 5, **dadurch gekennzeichnet, daß** der Zapfen (4) bzw. die Laufbuchse (15) am Außenumfang zueinander beabstandete Eindrehungen (14) aufweist.

7. Arbeitswerkzeug nach einem der Ansprüche 1 bis 6, **dadurch gekennzeichnet, daß** die Austrittsdüsenbohrungen in Düseneinsätzen (11) ausgebildet sind.

8. Arbeitswerkzeug nach einem der Ansprüche 1 bis 7, **dadurch gekennzeichnet, daß** die Austrittsdüsenbohrungen schräg zur Radialrichtung angestellt sind.

9. Arbeitswerkzeug nach einem der Ansprüche 1 bis 8, **dadurch gekennzeichnet, daß** die Kontermutter (13) kappenförmig ist.

10. Arbeitswerkzeug nach einem der Ansprüche 1 bis 9, **dadurch gekennzeichnet, daß** die Stellmutter (12) mit der Kontermutter (13) mittels eines Gewindesicherungsklebers, insbesondere eines Epoxydharzes, verklebt ist.

## Claims

1. Nozzle-like work tool for cleaning pipes, having a post (2) which can be connected to a high-pressure water source and which has an axially extending, tapered spigot (4) and a central bore (3) which terminates in the spigot (4), there being rotatably arranged on the spigot (4) a rotor (8) having outlet nozzle bores for high-pressure water jets which drive the rotor (8) in rotation, which outlet nozzle bores are supplied with high-pressure water *via* radial bores (6) coming from the central bore (3), and the spigot (4) being provided with a threaded end portion (7) carrying an adjusting nut (12) and a lock nut (13) which are bonded together, **characterised in that** a predetermined gap is established between the rotor (8) and the adjusting nut (12) and the rotor (8) is set back diametrally relative to the post (2) and the adjusting nut (12).

2. Work tool according to claim 1, **characterised in that** the spigot (4) without the threaded end portion (7) is slightly shorter than the rotor (8).

3. Work tool according to claim 1 or 2, **characterised in that** the gap is adjusted to 1/100 mm.

4. Work tool according to any one of claims 1 to 3, **characterised in that** the spigot (4) is surrounded by a bush (15) for the rotor (8), into which bush (15) the spigot can be loosely inserted from the post side.

5. Work tool according to any one of claims 1 to 4, **characterised in that** the spigot (4) is in the form of a separate part relative to the post (2) and can be inserted loosely into the post (2) from the rear side thereof.

6. Work tool according to any one of claims 1 to 5, **characterised in that** the spigot (4), or the bush (15), has in its outer periphery turned grooves (14) spaced apart from one another.

7. Work tool according to any one of claims 1 to 6, **characterised in that** the outlet nozzle bores are formed in nozzle inserts (11).

8. Work tool according to any one of claims 1 to 7, **characterised in that** the outlet nozzle bores are arranged obliquely relative to the radial direction.

9. Work tool according to any one of claims 1 to 8, **characterised in that** the lock nut (13) is in the form of a cap.

10. Work tool according to any one of claims 1 to 9, **characterised in that** the adjusting nut (12) is bonded to the lock nut (13) by means of a thread-locking adhesive, especially an epoxy resin.

## Revendications

1. Outil de travail du type buse pour le nettoyage de tuyaux comprenant un support (2) raccordable à une source d'eau à haute pression, qui présente un tenon aminci (4) s'étendant axialement et un alésage central non traversant (3) dans le tenon (4), une bague (8) munie de trous de sortie de buse et disposée rotative sur le tenon (4) pour que la bague (8) soit entraînée en rotation par des jets d'eau à haute pression, qui sont fournis à travers des trous radiaux (6) débouchant de l'alésage central (3) avec l'eau à haute pression, et une section terminale filetée (7) prévue sur le tenon (4), qui porte un écrou (12) et un contre-écrou (13) maintenus collés l'un à l'autre, **caractérisé en ce qu'**un écart prédéterminé est réglé entre la bague (8) et l'écrou (12), et **en ce que** la bague (8) présente un diamètre en retrait relativement au support (2) et à l'écrou (12).

2. Outil de travail selon la revendication 1, **caractérisé en ce que** la partie du tenon (4) sans la section terminale filetée (7) est sensiblement plus courte que la bague (8).

3. Outil de travail selon l'une des revendications 1 et 2, **caractérisé en ce que** l'écart est réglé à 1/100 mm.

4. Outil de travail selon l'une des revendications 1 à 3, **caractérisé en ce que** le tenon (4) est entouré d'un coussinet (15) pour la bague (8), dans lequel le tenon est introduit de manière amovible du côté du support.

5. Outil de travail selon l'une des revendications 1 à 4, **caractérisé en ce que** le tenon (4) est formé comme une partie séparée du support (2) et introduit de manière amovible dans ledit support du côté arrière.

6. Outil de travail selon l'une des revendications 1 à 5, **caractérisé en ce que** le tenon (4), respectivement le coussinet (15), présente des gorges (14) mutuellement distantes en périphérie extérieure.

7. Outil de travail selon l'une des revendications 1 à 6, **caractérisé en ce que** les trous de sortie de buse sont formés dans des garnitures de buse (11).

8. Outil de travail selon l'une des revendications 1 à 7, **caractérisé en ce que** les trous de sortie de buse sont agencés inclinés par rapport à la direction radiale.

9. Outil de travail selon l'une des revendications 1 à 8, **caractérisé en ce que** le contre-écrou (13) est formé comme un couvercle.

10. Outil de travail selon l'une des revendications 1 à 9, **caractérisé en ce que** l'écrou (12) est collé avec le contre-écrou au moyen d'une colle de sécurité de filetage, en particulier une résine Epoxy.
